# FASCICULE DE BREVET EUROPEEN

(11) **EP 0 093 660 B1**
(45) Date de publication et mention de la délivrance du brevet: **11.09.1985**
(21) Numéro de dépôt: 83400844.3
(22) Date de dépôt: 28.04.1983
(51) Int. Cl.: B22D 41/12, G01G 19/08, B61D 5/06

(54) **Wagon-poche à pesage continu**
Flüssigguss-Kübeltransportwagen mit durchgehendem Wägen
Molten iron pocket wagon with continuous weighing

(30) Priorité: 29.04.1982 FR 8207385
(43) Date de publication de la demande: 09.11.1983
(73) Titulaire: CLECIM, F-92400 Courbevoie (FR)
(72) Inventeur: Vatant, Robert, F-42400 Saint-Chamond (FR)
(74) Mandataire: Le Brusque, Maurice

## Description

La présente invention se rapporte à un wagon-poche destiné au transport de la fonte liquide, ledit wagon-poche étant muni d'un dispositif de pesage en continu de la fonte transportée.

Dans un wagon-poche, la poche d'une part, les bogies d'autre part, doivent avoir l'un par rapport à l'autre la possibilité de déplacement relatif quelconque de faible amplitude. C'est pourquoi la liaison entre la poche et les bogies s'effectue généralement par des rotules.

Par ailleurs, un des principaux problèmes des exploitants de hautsfourneaux est de savoir quel poids de fonte est effectivement versé dans la poche pendant la coulée.

Les installations sont telles que la visibilité dans la poche est extrêmememt réduite car il est très difficile de voir le niveau effectif de fonte à l'intérieur d'un cylindre horizontal par un orifice d'où sortent étincelles et fumées.

Il est par ailleurs intéressant de pouvoir non seulement contrôler le niveau pendant le remplissage de la poche, mais encore de pouvoir suivre son évolution pendant le vidage de la poche une fois celle-ci parvenue à l'aciérie.

On connaît par ailleurs, selon les demandes DE-A-1 913 527 et DE-A-3 040 797, des dispositifs de transport de poche équipés d'un dispositif de pesage de la poche transportée, mais il ne s'agit bien évidemment pas là de wagons-poche, seuls concernés par l'invention.

La présente invention permet de résoudre ces problèmes de manière particulièrement simple. Le wagon-poche de l'invention prévoit qu'au moins un des dispositifs de support de la poche à chacune de ses deux extrémités est constitué par un vérin à piston vertical présentant, par rapport à son corps vertical, un jeu suffisant pour lui permettre d'effectuer des mouvements de rotule, ledit vérin étant équipé d'un dispositif de pesage de la poche par mesure de la pression du fluide qu'il contient.

L'invention sera mieux comprise à l'aide de la description suivante d'un exemple de réalisation, en référence aux dessins annexés dans lesquels:
La figure 1 est une vue en coupe longitudinale schématique d'une des extrémités du wagon-poche de l'invention,
la figure 2 est une vue selon la direction F de la figure 1,
la figure 3 est une vue en coupe selon la direction A-A de la figure 1,
la figure 4 est une vue en coupe selon la direction a-a de la figure 3,
la figure 5 est une variante de la rotule de la figure 3.

En se reportant tout d'abord à l'ensemble des figures 1 et 2, l'embout 2 de la poche 1 est cerclé à son extrémité d'un bandage 3 porté par des galets 4 montés tourillonnants dans un châssis intermédiaire 5. Ce châssis intermédiaire repose sur le châssis 7 porté par les bogies 8 par l'intermédiaire d'un dispositif 9, qui sera décrit ci-après et qui joue simultanément le rôle de rotule et de dispositif de pesage de la poche 1. De manière classique par ailleurs, des butées 6 limitent les possibilités de basculement de la poche 1 par rapport au châssis 7.

La rotule 9 de l'invention sera maintenant décrite en référence aux figures 3 et 4.

Le châssis 7 porte, par l'intermédiaire de patins de frottement 10, un corps vertical du vérin 11 de faible hauteur dans lequel coulisse un piston vertical 12 emmanché dans le châssis intermédiaire 5. L'étanchéité est assurée par un joint 13 maintenu par une bride 14, et le piston 12 présente par rapport au corps 11 un jeu j de l'ordre du millimètre lui permettant d'effectuer des mouvements de rotule.

De façon à garantir une bonne étanchéité entre le piston 12 et le corps 11, sans qu'il soit nécessaire d'avoir un joint 13 de hauteur importante, le fluide 15 remplissant le vérin est constitué avantageusement par une graisse réalisée par exemple par le mélange suivant, effectué à chaud au bain-marie de:
- 200 parties en poids de graisse au savon de calcium,
- 100 parties en poids de graphite ayant une granulométrie de l'ordre du micron,
- 20 parties en poids de tri-stéarate de sodium.

Une conduite 16 relie l'espace intérieur du vérin contenant la graisse 15 à un dispositif 17 de mesure de la pression dans cet espace. Le dispositif 17 est un capteur de pression qui peut être soit à affichage direct, soit relié à une chaine de traitement de l'information traditionnelle.

Comme on le voit sur les dessins, le vérin de l'invention est par ailleurs équipé de quatre bielles 18 qui relient, par l'intermdiaire de rotules 19, 20 et d'axes épaulés 21, 22, le piston 12 au corps 11, ces bielles étant horizontales et ayant pour rôle de maintenir le piston 12 et le corps 11 rigoureusement coaxiaux, ce qui évite le mâtage de la paroi interne du corps 11 et empêche les frottements de 12 dans 11 ce qui améliore la précision des mesures de poids.

La figure 5 représente une variante de la rotule de la figure 3 dans laquelle le dispositif à bielles 18 est remplacé par une rotule 23 reliant le piston 12 au corps 11, les parties axiales de ceux-ci étant réalisées respectivement sous forme femelle et mâle comme représenté sur le dessin. L'espace contenant la graisse 15 est alors constitué de deux parties séparées par la rotule 23 et reliées par une canalisation 24.

## Revendications

1. Wagon-poche destiné au transport de la fonte liquide, muni d'au moins un dispositif (9) de support de la poche (1) à chacune de ces deux extrémités, caractérisé en ce que ledit dispositif est constitué par un vérin (9) à piston vertical (12) présentant, par rapport à son corps vertical (11) un jeu (j) suffisant pour lui permettre d'effectuer des mouvements de rotule, et en ce qu'il est équipé d'un dispositif (17) de pesage de la poche par mesure de la pression du fluide (15) contenu dans ce vérin.

2. Wagon-poche selon la revendication 1, caractérisé en ce que le piston (12) du vérin (9) est relié à son corps (11) par des bielles articulées (18) placées de manière à maintenir ledit pistion (12) et ledit corps (11) en position coaxiale.

3. Wagon-poche selon la revendication 1, caractérisé en ce que le piston (12) du vérin (9) est relié à son corps (11) par une rotule axiale (23).

## Patentansprüche

1. Roheisen-Pfannenwagen mit mindestens einer Vorrichtung (9) zur Abstützung der Pfanne (1) an deren beiden Enden, dadurch gekennzeichnet, daß diese Vorrichtung aus einem Zylinder (9) mit senkrechtem Kolben (12) besteht, der gegenüber seinem senkrechten Gehäuse (11) ausreichendes Spiel (j) für allseitige Bewegungen aufweist, und daß er mit einer Vorrichtung (17) zum Wiegen der Pfanne mittels Druckmessung des in diesem Zylinder befindlichen Mediums (15) ausgerüstet ist.

2. Pfannenwagen nach Anspruch 1, dadurch gekennzeichnet, daß der Kolben (12) des Zylinders (9) mit seinem Gehäuse (11) mittels derart angeordnete Gelenkstangen (18) verbunden ist, daß dieser Kolben (12) und dieses Gehäuse (11) in einer koaxialen Stellung zueinander gehalten werden.

3. Pfannenwagen nach Anspruch 1, dadurch gekennzeichnet, daß der Kolben (12) des Zylinders (9) über ein Axialkugelgelenk (23) mit seinem Gehäuse (11) verbunden ist.

## Claims

1. Ladle truck intended for transporting liquid cast iron and equipped with at least one device (9) supporting the ladle (1) at each of its two ends, characterised in that the said device consists of a jack (9) with a vertical piston (12) possessing, relative to its vertical body (11), sufficient play (j) to allow it to execute swivel movements, and in that it is equipped with a device (17) for weighing the ladle by measuring the pressure of the fluid (15) contained in this jack.

2. Ladle truck according to Claim 1, characterised in that the piston (12) of the jack (9) is connected to its body (11) by means of articulated connecting rods (18) arranged so as to maintain the said piston (12) and the said body (11) in a coaxial position.

3. Ladle truck according to Claim 1, characterised in that the piston (12) of the jack (9) is connected to its body (11) by means of an axial knuckle (23).
